# EUROPÄISCHE PATENTSCHRIFT

(11) **EP 1 824 756 B1**
(45) Veröffentlichungstag und Bekanntmachung des Hinweises auf die Patenterteilung: **17.03.2010**
(21) Anmeldenummer: 05809149.7
(22) Anmeldetag: 09.11.2005
(51) Int. Cl.: B65D 75/30, A61F 15/00

(54) **PRIMÄRVERPACKUNGSEINHEIT FÜR FLÄCHENFÖRMIGE DARREICHUNGSFORMEN**
PRIMARY PACKAGING UNIT FOR FLAT ADMINISTRATION FORMS
UNITE D'EMBALLAGE PRIMAIRE POUR DES FORMES GALENIQUES PLATES

(30) Priorität: 23.11.2004 DE 102004056576
(43) Veröffentlichungstag der Anmeldung: 29.08.2007
(73) Patentinhaber: Labtec GmbH, 40764 Langenfeld (DE)
(72) Erfinder: LEHRKE, Ingo, 50935 Köln (DE); VOLLMER, Ulrike, 41542 Dormagen (DE); MAIER, Stephan, 51377 Leverkusen (DE)
(74) Vertreter: Von Renesse, Dorothea
(86) Internationale Anmeldenummer: PCT/DE2005/002006
(87) Internationale Veröffentlichungsnummer: WO 2006/056161

(56) Entgegenhaltungen:
- DE-U- 7 524 728
- DE-U1- 29 823 463
- US-A- 3 966 045
- US-A- 5 511 689

## Beschreibung

Die vorliegende Erfindung betrifft eine Primärverpakkungseinheit für flächenförmige Darreichungsformen mit aktiven Inhaltstoffen, mit je einem Abschnitt einer Packstoffmittelbahn und mit jeweils einem oder mehreren Abschnitten einer Packstoffober- und -unterbahn, wobei die Darreichungsformen und die Packstoffober- und -unterbahn auf einander jeweils gegenüberliegenden Seiten der Packstoffmittelbahn angeordnet sind und wobei die Packstoffmittelbahn entsprechend einer Karte dimensioniert ist, bei der die Packstoffmittelbahn rigide ist und die Basis der Karte darstellt, die Packstoffoberbahn eine dünne Folie mit Wasserdampfbarriereeigenschaften darstellt, die Packstoffunterbahn eine dünne Folie mit Wasserdampfbarriereeigenschaften darstellt und mehrere Dosiseinheiten zusammen mit den Einzelkomponenten der Karte durch Siegeln oder Kleben auf einer Inline-Verpackungsmaschine so miteinander zu einer Einheit verbunden werden, dass die flächenförmigen Darreichungsformen individuell verpackt bleiben, auch wenn eine der Darreichungsformen entnommen wird.

Flache Darreichungsformen im Sinne dieser Anmeldung sind zum Beispiel topisch zu applizierende kosmetische, medizinische oder wirkstoffhaltige Pflaster wie Warzenpflaster, Insektenstichpflaster oder Nagelpflaster, mucoadhäsive Gingivapflaster oder aber orale Mundfilme.

Bei letzteren handelt es sich um dünne Filme oder Plättchen zur oralen Applikation, die sich beim Kontakt mit dem Speichel auflösen, weshalb zur Einnahme dieser Mundfilme kein Getränk benötigt wird. Daher ist diese Arzneiform besonders auf Reisen oder für Aktivitäten bzw. Situationen geeignet, bei denen eine schnelle und bequeme Einnahme der Medikation ohne Flüssigkeit erwünscht ist.

Eine allen unter dem Oberbegriff flächenförmige Darreichungsform im Sinne dieser Anmeldung gemeinsame und hervorzuhebende Eigenschaft ist, dass diese Darreichungsformen besonders unterwegs, zum Beispiel auf Reisen, schnelle Hilfe bieten sollen. Idealerweise lassen sich diese Darreichungsformen deshalb vom Anwender bequem und unauffällig sowie jederzeit griffbereit am Körper mitführen, zum Beispiel in der Geldbörse, Hemd- oder Hosentasche.

Dennoch muss, da es sich bei den Darreichungsformen um Arzneimittel handeln kann, eine individuelle Verpackung jeder Einzeldosis realisiert werden.

Dabei bietet sich aufgrund des besonderen Verhältnis von Dicke zur Fläche der genannten Darreichungsformen eine dünne, flache Verpackung an.

Ein Lösungsansatz zur Schaffung einer solchen Primärverpackungseinheit finden sich in DE 298 23 463 U1. Dennoch erfüllt diese Anmeldungen, obwohl sie einen der vorliegenden Erfindung nahestehenden Stand der Technik beschreibt, nicht alle Anforderungen, wie sie an eine für den oben beschrieben Zweck vorgesehene und dafür im besonderen Maße geeignete Primärverpackungseinheit zu stellen sind.

Zum einen besteht die dort vorgeschlagene Primärverpakkungseinheit nur aus je einem Abschnitt einer Packstoffober- und -unterbahn, wodurch die zur Verfügung stehende Fläche der Primärverpackungseinheit nur einseitig genutzt wird. Dies führt dazu, dass im Vergleich mit der hier beschriebenen Erfindung, bei gleicher Größe der individuell zu verpackenden, flächenförmigen Darreichungsformen, die doppelte Fläche für die Primärverpackungseinheit benötigt wird. Bei flächenförmigen Darreichungsformen einer besonders bevorzugten Größe von 4-7 cm² führt dies, will man noch eine sinnvolle Zahl von Einzeldosen mit sich führen, zu einer so großen Verpackungseinheit, dass diese nicht mehr bequem am Körper mitgeführt werden kann, ohne sie zu knicken, wodurch jedoch die Integrität der Verpackung und somit der Darreichungsform verloren gehen kann.

Daneben erweist sich die in DE 298 23 463 U1 vorgesehene Perforation zwischen den Kompartimenten in denen sich die einzelnen Darreichungsformen befinden, die bei Bedarf eine Abtrennung einzelner Kompartimente ermöglichen soll, als nicht geeignet für den dieser Erfindung zugrundeliegenden Zweck. Durch die Perforation geht unweigerlich die Steifigkeit der Primärverpackungseinheit verloren, wodurch es - besonders bei mechanischer Beanspruchung - sehr leicht zu dem bereits zuvor beschrieben Knicken und Auseinanderreißen in die Einzelkompartimente kommt, wodurch ein loses Mitführen dieser Verpackungseinheit nicht möglich ist.

Weiterhin wird es als eher unpraktisch angesehen, wenn sich Einzelkompartimente der Primärverpackungseinheit abtrennen lassen, da dadurch eine aktive Kontrolle über die bereits angewendeten Einzeldosen fehlt. So kann zum Beispiel bei einer Arzneiform, die maximal 3x pro Tag angewendet werden soll schwer festgestellt werden, wie viele Einzeldosen an einem Tag bereits angewendet wurden, wenn es möglich ist, nur ein oder zwei solcher Kompartimente abzutrennen und mit sich zu führen.

Aus der DE 75 24 728 U ist bereits eine Primärverpakkungseinheit für flächenförmige Darreichungsformen mit aktiven Inhaltsstoffen bekannt, bei der eine Packstoffmittelbahn rigide und als Basis für die Verpackungseinheit ausgebildet ist. Packstoffbahnen zur Fixierung und Umschließung der Darreichungsformen sind folienartig ausgebildet und mit Wasserdampfbarriereigenschaften versehen. Zur Verpackung der Darreichungsformen werden die folienförmigen Bahnen mit der Packstoffmittelbahn zu einer Einheit verbunden.

Es ist Aufgabe der vorliegenden Erfindung, eine Primärverpackungseinheit für flächenförmige Darreichungsformen mit aktiven Inhaltsstoffen zu schaffen, die allen genannten Anforderungen genügt, ohne die beschriebenen Nachteile aufzuweisen.

Diese Aufgabe wird erfindungsgemäß dadurch gelöst, daß die Darreichungsformen auf der Packstoffmittelbahn derart nebeneinander aufgebracht sind, daß sie sich nicht gegenseitig berühren und daß ein Abstand zwischen den Darreichungsformen derart dimensioniert ist, daß jede Darreichungsform durch Aufsiegeln oder Aufkleben der Packstoffober- bzw. unterbahn vollständig umschlossen ist.

Insbesondere ist vorgesehen, eine Primärverpackungseinheit für flächenförmige Darreichungsformen (Fig.2, 4), mit einem Abschnitt einer rigiden Packstoffmittelbahn (Fig.2, 1) und mit jeweils einem oder mehreren Abschnitten einer flexiblen Packstoffober- und -unterbahn (Fig.2, 2) bereitzustellen, die dadurch gekennzeichnet ist, daß die rigide Packstoffmittelbahn, auf der sich zu beiden Seiten eine variierbare Anzahl von flächenförmigen Darreichungsformen aufbringen lassen (Fig.2b), auf der einen Seite mit einem oder mehreren Abschnitten einer flexiblen Packstoffoberbahn und auf der entgegengesetzten Seite mit einem oder mehreren Abschnitten einer flexiblen Packstoffunterbahn durch Siegeln oder Kleben so miteinander zu einer Einheit verbunden sind, dass eine feste aber dennoch flexible Karte vom maximal 1mm Dicke erhalten wird, bei der die flächenförmigen Darreichungsformen einzeln verpackt sind und bleiben, auch wenn eine der mehreren Darreichungsformen entnommen wird, ohne dass die Karte zwischen den einzeln verpackten Darreichungsformen eine Perforation aufweist.

Diese Kombination von Merkmalen ist erforderlich, um zu der geforderten, praktikablen Primärverpackungseinheit im Kartenformat - im folgenden Rapidcard genannt - zu kommen.

Prinzipiell ist eine Rapidcard in jeder beliebigen Größe möglich, besonders bevorzugt wird jedoch eine Ausführungsform, die in ihren Ausmaßen denen einer Kreditkarte entspricht, wie in Fig.1 und 2 dargestellt. Dieses genormte Maß ermöglicht es, die Rapidcard bequem in der Brusttasche eine Hemdes, der Gesäßtasche einer Hose oder in der Geldbörse mitzuführen.

In der bevorzugten Ausführungsform des Kreditkartenformates wird im speziellen eine Variante bevorzugt, bei der 2-10 flächenförmige Darreichungsformen von 2-10 cm² Fläche, besonders bevorzugt 3 flächenförmige Darreichungsformen von 4-7 cm² Fläche auf jeder Seite der Karte verpackt werden.

Ein erfindungsgemäßes Beispiel für eine Variante mit 6 rechteckigen, flächenförmigen Darreichungsformen von 6 cm² Fläche ist in Fig. 1 und 2 gegeben und im folgenden näher beschrieben, ohne dadurch die bereits angeführten Variationsmöglichkeiten in irgendeiner Weise einzuschränken.

Die Rapidcard ist **dadurch gekennzeichnet, dass** auf einer siegelfähigen, flächenförmigen steifen Packstoffmittelbahn von maximal 0,6 mm Dicke (Fig. 3, nachfolgend als Trägerfolie bezeichnet), z.B. aus PE, PP, PVC, PETG, PETGAG, COC oder mehrschichtigen Laminaten wie PE/Papier/PE, PE/PVC/PE etc., 6 rechteckige, flächenförmige Darreichungsformen von 6 cm² Fläche aufgebracht werden.

Dabei werden sowohl auf der Vorderseite als auch auf der Rückseite der Trägerfolie jeweils 3 Darreichungsformen so aufgebracht, dass sie sich nicht gegenseitig berühren und ein ausreichender Abstand zwischen ihnen ist, um jede Darreichungsform einzeln durch Aufsiegeln oder Aufkleben eines oder mehrerer Abschnitte einer flexiblen Packstoffober- oder -unterbahn vollständig zu umschließen und somit vor äußeren Einflüssen zu schützen (vgl. Fig.2b).

Als Packstoffober- bzw. -unterbahn dient ein flächenförmiges, dünnes Material von maximal 0,2 mm Dicke, welches für Luftfeuchtigkeit und Luftsauerstoff eine Barriere darstellt (Fig.2, 2 und Fig. 4, im folgenden Schutzfolie genannt). Dieses Material muss nach dem Siegeln oder Kleben die Eigenschaft aufweisen, abziehbar (peelbar) zu sein, dass heißt, nachdem ein oder mehrere Abschnitte dieser Schutzfolie auf die rigide Trägerfolie gesiegelt oder geklebt wurden, muss es möglich sein, sie zu einem späteren Zeitpunkt mit wenig Kraftaufwand wieder von der Trägerfolie abzuziehen, um die entsprechende Darreichungsform zu entnehmen. Hierzu kommen folienartige Materialien mit unterschiedlichen Barriereeigenschaften in Frage, abhängig von den Eigenschaften der zu verpackenden Darreichungsformen. So kann zum Beispiel eine transparente Folie mit Barriereeigenschaften gegenüber Luftfeuchtigkeit verwendet werden wie PE/PCTFE/PE, wenn das Produkt zu sehen sein soll und keine Lichtempfindlichkeit besteht. Für eine ausreichende Wasserdampfbarriere muss das PCTFE eine Mindestdicke von 50 µm aufweisen.

Im Falle einer Lichtempfindlichkeit des Produktes kann eine Folie eingesetzt werden, welche gefärbt bzw. beschichtet ist oder eine Aluminiumschicht enthält, wodurch neben dem Lichtschutz auch ein Schutz vor Feuchtigkeit und Luftsauerstoff gegeben ist.

Die 3 flächenförmigen Darreichungsformen auf jeder Seite der Trägerfolie werden nun in solcher Weise mit der Schutzfolie eingesiegelt oder diese wird so aufgeklebt, dass jede Darreichungsform von allen Seiten vollständig gegenüber ihrer Umgebung umschlossen ist, ohne dass Teile der Darreichungsform dabei in der Siegelnaht oder Klebefläche (Fig.2, 3) zwischen Trägerfolie und Schutzfolie eingeschlossen werden. In Fig. 5 sind die Klebe- oder Siegelflächen horizontal Schratfiert dargestellt.

Die Maschinenparameter beim Siegel- bzw. Klebevorgang sowie die Breite der bei dem entsprechenden Verfahren erhaltenen Siegelnaht oder Klebefläche werden dabei so gewählt, dass das Produkt für den Zeitraum der ermittelten Haltbarkeit effizient gegen äußere, stabilitätsbeeinflussende Faktoren geschützt ist, und dennoch zu einem späteren Zeitpunkt ein einfaches Öffnen der Siegelnaht oder Klebefläche zur Entnahme möglich ist.

Der oder die Abschnitte der Schutzfolie sind - sollte dies nicht bereits durch die Art des Siegel- oder Klebeprozesses gegeben sein - des weiteren in solcher Weise zu bearbeiten, dass es möglich ist, die Siegelnaht oder Klebefläche nur einer individuellen Darreichungsform zu öffnen und diese zu entnehmen, ohne dass die schützende Verpackung einer benachbarten Darreichungsform dadurch geöffnet oder beschädigt wird. Dies kann zum Beispiel dadurch erreicht werden, dass die Schutzfolie an der Siegelnaht oder Klebefläche zwischen den einzelnen Darreichungsformen einen Einschnitt aufweist (Fig.2, 5).

Daneben kann die Schutzfolie so gestaltet sein, dass sie für jede einzelne Darreichungsform eine Aufreißlasche zum einfacheren Öffnen aufweist. (Fig. 2, 2). Eine solche Lasche stellt einen Teil der Schutzfolie dar, der in direktem Kontakt mit der individuell verpackten Darreichungsform steht, aber nicht durch Siegeln, Kleben oder andere Maßnahmen mit der Trägerfolie verbunden ist, sondern lose auf der Trägerfolie aufliegt. Durch anheben dieser Lasche und Ziehen in Richtung Unterkante der Karte kann die Siegelnaht oder Klebefläche des entsprechenden Bereiches der Karte geöffnet und die flächenförmige Darreichungsform entnommen werden. Statt der Aufreißlasche kann hier auch eine Sollbruchstelle vorgesehen werden.

Sowohl die Trägerfolie als auch die Schutzfolien können bei Bedarf mit Informationen bedruckt sein (Fig. 1).

## Patentansprüche

1. Primärverpackungseinheit für flächenförmige Darreichungsformen (4) mit aktiven Inhaltstoffen, mit je einem Abschnitt einer Packstoffmittelbahn (1) und mit jeweils einem oder mehreren Abschnitten einer Packstoffober- und -unterbahn (2), wobei die Darreichungsformen (4) und die Packstoffober- und -unterbahn (2) auf einander jeweils gegenüberliegenden Seiten der Packstoffmittelbahn (1) angeordnet sind und wobei die Packstoffmittelbahn (1) entsprechend einer Karte dimensioniert ist, bei der die Packstoffmittelbahn rigide ist und die Basis der Karte darstellt, die Packstoffoberbahn eine dünne Folie mit Wasserdampfbarriereeigenschaften darstellt, die Packstoffunterbahn eine dünne Folie mit Wasserdampfbarriereeigenschaften darstellt und mehrere Dosiseinheiten zusammen mit den Einzelkomponenten der Karte durch Siegeln oder Kleben auf einer Inline-Verpackungsmaschine so miteinander zu einer Einheit verbunden werden, dass die flächenförmigen Darreichungsformen (4) individuell verpackt bleiben, auch wenn eine der Darreichungsformen (4) entnommen wird, **dadurch gekennzeichnet, daß** die Darreichungsformen (4) auf der Packstoffmittelbahn (1) derart nebeneinander aufgebracht sind, daß sie sich nicht gegenseitig berühren und daß ein Abstand zwischen den Darreichungsformen (4) derart dimensioniert ist, daß jede Darreichungsform durch Aufsiegeln oder Aufkleben der Packstoffober- bzw. unterbahn (2) vollständig umschlossen ist.

2. Primärverpackungseinheit nach Anspruch 1, **dadurch gekennzeichnet, dass** die Primärverpackungseinheit in ihren Ausmaßen denen einer genormten Kreditkarte entspricht.

3. Primärverpackungseinheit nach Anspruch 1 und 2, **dadurch gekennzeichnet, dass** die Primärverpakkungseinheit die Ausmaße 85 x 55 mm hat und dabei 6 flache Darreichungsformen der Maße 20 x 30 mm enthält.

4. Primärverpackungseinheit nach Anspruch 1, **dadurch gekennzeichnet, dass** die Primärverpackungseinheit andere Ausmaße als 85 x 55 mm hat und dabei 2-10 flache Darreichungsformen pro Seite enthält.

5. Primärverpackungseinheit nach Anspruch 1 bis 3, **dadurch gekennzeichnet, dass** sie derart dimensioniert, daß sie in der Oberhemdtasche, der Hosentasche oder der Geldbörse des Anwenders mitführbar ist.

6. Primärverpackungseinheit nach einem der vorangegangenen Ansprüche, **dadurch gekennzeichnet, dass** die individuellen Dosiseinheiten (4) durch Abziehen eines Teilabschnitts der Packstoffober- bzw. unterbahn (2) von der Mittelbahn (1) entnommen werden können, unter Erhalt der Primärverpackungseinheit.

7. Primärverpackungseinheit nach einem der vorangegangenen Ansprüche, **dadurch gekennzeichnet, dass** die individuellen Dosiseinheiten (4) durch Verwendung einer Sollbruchstelle (5) in der Packstoffober- bzw. -unterbahn (2) von der Mittelbahn (1) entnommen werdend können, unter Erhalt der Primärverpackungseinheit.

8. Primärverpackungseinheit nach einem der vorangegangenen Ansprüche, **dadurch gekennzeichnet, dass** der oder die Abschnitte der Packstoffober- und -unterbahn (2) für jede individuell verpackte Darreichungsform (4) außerhalb der Siegel- oder Klebeflächen (3) mindestens eine Aufreißlasche aufweist.

9. Primärverpackungseinheit nach einem der vorangegangenen Ansprüche, **dadurch gekennzeichnet, dass** die individuellen Dosiseinheiten (4) durch Lösen von Klebebahnen oder Siegelnähten zwischen der Packstoffober- bzw. -unterbahn (2) und der Mittelbahn (1), entnommen werden können, unter Erhalt der Primärverpakkungseinheit.

10. Primärverpackungseinheit nach einem der vorangegangenen Ansprüche, **dadurch gekennzeichnet, dass** eine Karte einen oder mehrere Abschnitte der Packstoffober- bzw. -unterbahn (2) auf jeder Seite hat.

11. Primärverpackungseinheit nach einem der vorangegangenen Ansprüche, **dadurch gekennzeichnet, dass** der Abschnitt oder die Abschnitte der Packstoffober- und - unterbahn (2) farblos und transparent sind.

12. Primärverpackungseinheit nach einem der vorangegangenen Ansprüche 1-10, **dadurch gekennzeichnet, dass** der Abschnitt oder die Abschnitte der Packstoffober- und - unterbahn (2) gefärbt oder nicht transparent sind.

13. Primärverpackungseinheit nach Anspruch 11, **dadurch gekennzeichnet, dass** es sich bei der farblosen und transparenten Folie mit guten Wasserdampfbarriereeigenschaften um eine Verbundfolie handelt, bei der mindestens eine Schicht aus PCTFE besteht.

14. Primärverpackungseinheit nach Anspruch 13, **dadurch gekennzeichnet, dass** die PCTFE-Schicht mindestens eine Dicke von 50 µm aufweist.

15. Primärverpackungseinheit nach Anspruch 12, **dadurch gekennzeichnet, dass** es sich bei der nichttransparenten Folie mit guten Wasserdampfbarriereeigenschaften um eine Verbundfolie handelt, bei der mindestens eine Schicht aus Aluminium besteht.

16. Primärverpackungseinheit nach Anspruch 15, **dadurch gekennzeichnet, dass** die Aluminium-Schicht mindestens eine Dicke von 7 µm aufweist.

17. Primärverpackungseinheit nach einem der vorangegangenen Ansprüche, **dadurch gekennzeichnet, dass** der oder die Abschnitte der Packstoffober- und -unterbahn (2) bedruckt sind.

18. Primärverpackungseinheit nach einem der vorangegangenen Ansprüche, **dadurch gekennzeichnet, dass** der Abschnitt der Packstoffmittelbahn (1) bedruckt ist.

19. Primärverpackungseinheit nach einem der vorangegangenen Ansprüche, **dadurch gekennzeichnet, dass** der Abschnitt der Packstoffmittelbahn (1) eine Verbundfolie der Zusammensetzung PE / PVC / PE oder reines PVC darstellt.

20. Primärverpackungseinheit nach einem der vorangegangenen Ansprüche, **dadurch gekennzeichnet, dass** der Abschnitt der Packstoffmittelbahn (1) eine Verbundfolie der Zusammensetzung PE / Papier / PE darstellt.

21. Primärverpackungseinheit nach einem der vorangegangenen Ansprüche, **dadurch gekennzeichnet, dass** der Abschnitt der Packstoffmittelbahn (1) eine Dicke von mind. 300 µm und maximal 600 µm besitzt.

22. Primärverpackungseinheit nach einem der vorangegangenen Anspruche, **dadurch gekennzeichnet, dass** die individuellen Dosiseinheiten (4) flache Darreichungsformen wie z.B. orale im Mund zerfallende Filme, mucoadhesive Pflaster für Gingiva oder Mundschleimhaut, Lippenpflaster, Warzenpflaster, Nagelpflaster oder andere kleine transdermale therapeutische Systeme darstellen.

## Claims

1. Primary packaging unit for planar administration forms (4) with active ingredients, with a respective portion of a central packaging-material web (1) and with in each case one or more portions of a top and bottom packaging-material web (2), wherein the administration forms (4) and the top and bottom packaging-material webs (2) are arranged on opposite sides of the central packaging-material web (1) and wherein the central packaging-material web (1) is dimensioned in a manner corresponding to a card, in the case of which the central packaging-material web is rigid and constitutes the base of the card, the top packaging-material web constitutes a thin sheet with water-vapour-barrier properties, the bottom packaging-material web constitutes a thin sheet with water-vapour-barrier properties, and a plurality of dosage units, together with the individual components of the card, are connected to one another by sealing or adhesive bonding in an in-line packaging machine to form a unit such that the planar administration forms (4) remain packaged individually even when one of the administration forms (4) is removed, **characterized in that** the administration forms (4) are placed one behind the other on the central packaging-material web (1) such that they do not come into contact with one another, and **in that** a spacing between the administration forms (4) is dimensioned such that each administration form is completely enclosed by virtue of the top and bottom packaging-material webs (2) being attached by sealing or adhesive bonding.

2. Primary packaging unit according to Claim 1, **characterized in that** the dimensions of the primary packaging unit correspond to those of a standard credit card.

3. Primary packaging unit according to Claims 1 and 2, **characterized in that** the primary packaging unit has the dimensions 85 x 55 mm and contains 6 flat administration forms of dimensions 20 x 30 mm.

4. Primary packaging unit according to Claim 1, **characterized in that** the primary packaging unit has dimensions other than 85 x 55 mm and contains 2-10 flat administration forms per side.

5. Primary packaging unit according to Claims 1 to 3, **characterized in that** it is dimensioned such that it can be carried along in the user's shirt pocket, trouser pocket or purse.

6. Primary packaging unit according to one of the preceding claims, **characterized in that** the individual dosage units (4) can be removed from the central web (1) by virtue of part of the top and/or bottom packaging-material web (2) being pulled off, the primary packaging unit being preserved in the process.

7. Primary packaging unit according to one of the preceding claims, **characterized in that** the individual dosage units (4) can be removed from the central web (1) by use being made of a predetermined breaking point (5) in the top and/or bottom packaging-material web (2), the primary packaging unit being preserved in the process.

8. Primary packaging unit according to one of the preceding claims, **characterized in that** the portion or portions of the top and bottom packaging-material webs (2), for each individually packaged administration form (4), have or has at least one tear-open flap outside the sealing or adhesive-bonding surfaces (3).

9. Primary packaging unit according to one of the preceding claims, **characterized in that** the individual dosage units (4) can be removed by the release of adhesive-bonding webs or sealing seams between the top and/or bottom packaging-material webs (2) and the central web (1), the primary packaging unit being preserved in the process.

10. Primary packaging unit according to one of the preceding claims, **characterized in that** a card has one or more portions of the top and/or bottom packaging-material webs (2) on each side.

11. Primary packaging unit according to one of the preceding claims, **characterized in that** the portion or portions of the top and bottom packaging-material webs (2) is or are colourless and transparent.

12. Primary packaging unit according to one of preceding Claims 1-10, **characterized in that** the portion or portions of the top and/or bottom packaging-material webs (2) are coloured or non-transparent.

13. Primary packaging unit according to Claim 11, **characterized in that** the colourless and transparent sheet with good water-vapour-barrier properties is a composite sheet in which at least one layer consists of PCTFE.

14. Primary packaging unit according to Claim 13, **characterized in that** the PCTFE layer has at least a thickness of 50 µm.

15. Primary packaging unit according to Claim 12, **characterized in that** the non-transparent sheet with good-water-vapour-barrier properties is a composite sheet in which at least one layer consists of aluminium.

16. Primary packaging unit according to Claim 15, **characterized in that** the aluminium layer has at least a thickness of 7 µm.

17. Primary packaging unit according to one of the preceding claims, **characterized in that** the portion or portions of the top and bottom packaging-material webs (2) have printing thereon.

18. Primary packaging unit according to one of the preceding claims, **characterized in that** the portion of the central packaging-material web (1) has printing thereon.

19. Primary packaging unit according to one of the preceding claims, **characterized in that** the portion of the central packaging-material web (1) constitutes a composite sheet made up of PE/PVC/PE or of pure PVC.

20. Primary packaging unit according to one of the preceding claims, **characterized in that** the portion of the central packaging-material web (1) constitutes a composite sheet made up of PE/paper/PE.

21. Primary packaging unit according to one of the preceding claims, **characterized in that** the portion of the central packaging-material web (1) has a thickness of at least 300 µm and at most 600 µm.

22. Primary packaging unit according to one of the preceding claims, **characterized in that** the individual dosage units (4) constitute flat administration forms such as, for example, oral films which disintegrate in the mouth, mucoadhesive plasters for gums or the mucous membranes of the mouth, lip plasters, wart plasters, nail plasters or other small transdermal therapeutic systems.

## Revendications

1. Unité d'emballage primaire pour des formes galéniques plates (4) contenant des principes actifs, comprenant respectivement un tronçon d'une bande médiane (1) de matériau d'emballage et un ou plusieurs tronçons d'une bande supérieure et d'une bande inférieure (2) de matériau d'emballage, sachant que les formes galéniques (4) et les bandes supérieure et inférieure (2) de matériau d'emballage sont respectivement disposées sur des côtés mutuellement opposés de la bande médiane (1) de matériau d'emballage, et sachant que la bande médiane (1) de matériau d'emballage est dimensionnée conformément à une carte, selon laquelle la bande médiane de matériau d'emballage est rigide et constitue la base de la carte, la bande supérieure de matériau d'emballage est constituée d'une feuille mince ayant des propriétés pare-vapeur, la bande inférieure de matériau d'emballage est constituée d'une feuille mince ayant des propriétés pare-vapeur, et plusieurs doses unitaires sont mutuellement assemblées, conjointement avec les différents éléments constitutifs de la carte, sur une machine d'emballage en ligne, en une unité de telle sorte que les formes galéniques plates (4) restent individuellement emballées même lorsque l'une des formes galéniques (4) est prélevée, **caractérisée en ce que** les formes galéniques (4) sont disposées en juxtaposition sur la bande médiane (1) de matériau d'emballage de telle sorte qu'elles n'entrent pas en contact mutuel, et **en ce qu'**une distance entre les formes galéniques (4) est dimensionnée de telle sorte que chaque forme galénique est totalement enveloppée par le scellement ou le collage de la bande supérieure ou respectivement inférieure (2) de matériau d'emballage.

2. Unité d'emballage primaire selon la revendication 1, **caractérisée en ce que** l'unité d'emballage primaire correspond par ses dimensions extérieures à celles d'une carte de crédit normalisée.

3. Unité d'emballage primaire selon les revendications 1 et 2, **caractérisée en ce que** l'unité d'emballage primaire possède des dimensions extérieures de 85 x 55 mm, et contient alors 6 formes galéniques plates de dimensions 20 x 30 mm.

4. Unité d'emballage primaire selon la revendication 1, **caractérisée en ce que** l'unité d'emballage primaire possède des dimensions extérieures différentes de 85 x 55 mm, et contient alors 2 à 10 formes galéniques plates de chaque côté.

5. Unité d'emballage primaire selon les revendications 1 à 3, **caractérisée en ce qu'**elle est dimensionnée de telle sorte qu'elle peut être emportée dans la poche de veste, la poche de pantalon ou le porte-monnaie de l'utilisateur.

6. Unité d'emballage primaire selon l'une des revendications précédentes, **caractérisée en ce que** les doses unitaires individuelles (4) peuvent être prélevées de la bande médiane (1), tout en conservant l'unité d'emballage primaire, en retirant une partie de la bande supérieure ou respectivement inférieure (2) de matériau d'emballage.

7. Unité d'emballage primaire selon l'une des revendications précédentes, **caractérisée en ce que** les doses unitaires individuelles (4) peuvent être prélevées de la bande médiane (1), tout en conservant l'unité d'emballage primaire, en utilisant une zone de rupture privilégiée (5) dans la bande supérieure ou respectivement inférieure (2) de matériau d'emballage.

8. Unité d'emballage primaire selon l'une des revendications précédentes, **caractérisée en ce que** le ou les tronçons des bandes supérieure et inférieure (2) de matériau d'emballage pour chaque forme galénique (4) individuellement emballée présente(nt), à l'extérieur des surfaces (3) de scellement ou de collage, au moins une languette de déchirage.

9. Unité d'emballage primaire selon l'une des revendications précédentes, **caractérisée en ce que** les doses unitaires individuelles (4) peuvent être prélevées, tout en conservant l'unité d'emballage primaire, en détachant des bandes de colle ou des joints de scellement entre la bande supérieure ou respectivement inférieure (2) de matériau d'emballage et la bande médiane (1).

10. Unité d'emballage primaire selon l'une des revendications précédentes, **caractérisée en ce qu'**une carte possède sur chaque côté un ou plusieurs tronçons de la bande supérieure ou respectivement inférieure (2) de matériau d'emballage.

11. Unité d'emballage primaire selon l'une des revendications précédentes, **caractérisée en ce que** le ou les tronçons des bandes supérieure et inférieure (2) de matériau d'emballage sont incolores et transparents.

12. Unité d'emballage primaire selon l'une des revendications précédentes 1 à 10, **caractérisée en ce que** le ou les tronçons des bandes supérieure et inférieure (2) de matériau d'emballage sont colorés ou non transparents.

13. Unité d'emballage primaire selon la revendication 11, **caractérisée en ce que** la feuille incolore et transparente ayant de bonnes propriétés pare-vapeur est une feuille multicouche dont au moins une couche est constituée de polychlorotrifluoroéthylène (PCTFE).

14. Unité d'emballage primaire selon la revendication 13, **caractérisée en ce que** la couche de polychlorotrifluoroéthylène présente au moins une épaisseur de 50 µm.

15. Unité d'emballage primaire selon la revendication 12, **caractérisée en ce que** la feuille non transparente ayant de bonnes propriétés pare-vapeur est une feuille multicouche dont au moins une couche est constituée d'aluminium.

16. Unité d'emballage primaire selon la revendication 15, **caractérisée en ce que** la couche d'aluminium présente au moins une épaisseur de 7 µm.

17. Unité d'emballage primaire selon l'une des revendications précédentes, **caractérisée en ce que** le ou les tronçons des bandes supérieure et inférieure (2) de matériau d'emballage sont imprimés.

18. Unité d'emballage primaire selon l'une des revendications précédentes, **caractérisée en ce que** le tronçon de la bande médiane (1) de matériau d'emballage est imprimé.

19. Unité d'emballage primaire selon l'une des revendications précédentes, **caractérisée en ce que** le tronçon de la bande médiane (1) de matériau d'emballage est une feuille multicouche de composition polyéthylène / PVC / polyéthylène ou PVC seul.

20. Unité d'emballage primaire selon l'une des revendications précédentes, **caractérisée en ce que** le tronçon de la bande médiane (1) de matériau d'emballage est une feuille multicouche de composition polyéthylène / papier / polyéthylène.

21. Unité d'emballage primaire selon l'une des revendications précédentes, **caractérisée en ce que** le tronçon de la bande médiane (1) de matériau d'emballage possède une épaisseur d'au moins 300 µm et au maximum 600 µm.

22. Unité d'emballage primaire selon l'une des revendications précédentes, **caractérisée en ce que** les doses unitaires individuelles (4) sont des formes galéniques plates telles que, par exemple, des pellicules d'administration orale se décomposant dans la bouche, des emplâtres mucoadhésifs pour les gencives ou la muqueuse buccale, des emplâtres pour les lèvres, des emplâtres pour des verrues, des emplâtres pour des furoncles ou d'autres petits systèmes thérapeutiques transdermiques.
